# EUROPÄISCHE PATENTSCHRIFT

(11) **EP 4 018 149 B1**
(45) Veröffentlichungstag und Bekanntmachung des Hinweises auf die Patenterteilung: **03.09.2025**
(21) Anmeldenummer: 20746601.2
(22) Anmeldetag: 23.07.2020
(51) Int. Cl.: F41A 3/10, F41A 17/42

(54) **VERSCHLUSSSYSTEM UND ROHRWAFFE**
BREECH SYSTEM AND BARRELLED WEAPON
SYSTÈME DE CULASSE ET ARME DOTÉE D'UN CANON

(30) Priorität: 20.08.2019 DE 102019122290
(43) Veröffentlichungstag der Anmeldung: 29.06.2022
(73) Patentinhaber: Rheinmetall Waffe Munition GmbH, 29345 Südheide (DE)
(72) Erfinder: BORCHERT, Rüdiger, 29320 Hermannsburg (DE)
(74) Vertreter: DREISS Patentanwälte PartG mbB
(86) Internationale Anmeldenummer: PCT/EP2020/070777
(87) Internationale Veröffentlichungsnummer: WO 2021/032401

(56) Entgegenhaltungen:
- DE-A1- 102009 037 899
- RU-C1- 2 678 934
- US-A- 4 986 162

## Beschreibung

Die Erfindung betrifft ein Verschlusssystem mit den Merkmalen des Oberbegriffs des Patentanspruchs 1, gemäß RU 2 678 934 C1.

Aus der DE 10 2004 052 550 A1 ist ein Keilverschluss für eine Rohrwaffe bekannt. Der Keilverschluss weist einen Verschlusskeil auf, der senkrecht zur Rohrseelenachse des Waffenrohrs nach unten öffenbar ist.

Aus der DE 198 04 653 A1 ist ein Waffenrohrverschluss einer großkalibrigen Rohrwaffe mit einem Keilverschluss bekannt, der das Öffnen und Schließen des Verschlusses ausschließlich durch einen Fremdantrieb vornimmt, sodass keine Stoßbelastungen auftreten.

Aus der DE 198 23 785 A1 ist ein Vertikalkeilverschluss für eine großkalibrige Rohrwaffe bekannt, der mittels eines wiegenfesten Fremdantriebs und eines wiegenfesten Öffnerhebels fremdangetrieben öffen- und schließbar ist.

Die DE 10 2009 037 899 A1 offenbart einen Keilverschluss für eine Rohrwaffe mit einem an dem Waffenrohr heckseitig verbundenen Bodenstück. Der Keilverschluss weist mehrere Sperreinrichtungen auf, die den Verschlusskeil beim Laden der Waffe in einer geöffneten Position halten. Dabei bleibt der Verschlusskeil so lange in seiner geöffneten Position, wie ein Ansetzer zum Laden einer Patrone die Sperreinrichtungen in einer den Keilverschluss sperrenden Position hält.

Aus der DE 10 2010 015 570 A1 und der DE 101 46 423 A1 sind jeweils eine Rohrwaffe mit einem Waffenrohrverschluss bekannt, die einen Keilverschluss aufweisen. Der Keilverschluss weist ein Bodenstück und einen Verschlusskeil auf, der über eine Verschlussmechanik öffenund schließbar ist. An der Wiege ist eine federvorgespannte Steuereinheit angeordnet mit beweglichen Elementen, die die Verschlussmechanik an dem Bodenstück betätigen, wenn das Bodenstück nach einer Schussabgabe wieder so weit vorgelaufen ist, dass diese Elemente in Kontakt kommen.

DE 10 2010 015 569 A1 betrifft eine Rohrwaffe mit einem Keilverschluss. An dem Bodenstück des Keilverschlusses ist eine Verschlussmechanik angeordnet, über die der Keilverschluss geöffnet und geschlossen werden kann. An der Wiege der Rohrwaffe ist wiegenfest eine Führungseinrichtung angeordnet, über die ein Hebel der Verschlussmechanik betätigbar ist, um den Verschluss zu öffnen und zu schließen. Wenn der Keilverschluss nach der Schussabgabe geschlossen bleiben soll, muss die Führungseinrichtung manuell weggeschwenkt werden.

Die bereits bekannten Waffenrohrverschlüsse weisen zum manuellen Öffnen- und Schließen abseits einer Schussabgabe einen Öffnerhebel bzw. einen Schließerhebel auf, die separat zu betätigen sind.

Zudem sind bei den bereits bekannten Waffenrohrverschlüssen Zwischenstellungen des Verschlusskeils zwischen der vollständig geöffneten und geschlossenen Stellung nicht möglich. Dies führt dazu, dass fremdangetriebene Verschlüsse nur im vollständig vorgelaufenen Zustand geöffnet werden können, sodass Rauchabsauger keine optimale Wirkung entfalten können.

Ausgehend davon, liegt der Erfindung die Aufgabe zugrunde, ein Verschlusssystem zu schaffen, der selbsttätig in der geöffneten Stellung sperrt.

Diese Aufgabe wird durch das Verschlusssystem des Anspruchs 1 gelöst. Vorteilhafte Ausgestaltungen und Weiterbildungen sind Gegenstand der jeweiligen Unteransprüche.

Erfindungsgemäß wird ein Verschlusssystem für ein, insbesondere in einer Wiege, von einer Ruheposition in eine Rücklaufposition verschiebbar gelagertes Waffenrohr bereitgestellt, umfassend ein Verschlusssystem für eine Rohrwaffe, insbesondere mit einem in einer Wiege von einer Ruheposition in eine Rücklaufposition verschiebbar gelagerten Waffenrohr, bereitgestellt, umfassend ein Bodenstück mit einem, insbesondere quer zur Seelenrohrachse des Waffenrohrs, zwischen einer geschlossenen und einer geöffneten Stellung verschiebbaren Verschlusskeil, eine an dem Bodenstück angebrachte Verschlussmechanik und ein wiegenfestes-Führungsstück mit einem Führungselement, wobei das Führungselement ein Betätigungselement, zum Betätigen der Verschlussmechanik aufweist, wobei die Verschlussmechanik einen durch das Betätigungselement betätigbaren Hebelmechanismus aufweist.

Die Verschlussmechanik weist einen mit dem Hebelmechanismus gekoppelten Sperrhebel auf, wobei der Verschlusskeil durch den Sperrhebel in seiner geöffneten Stellung sperrbar ist.

Ferner wird erfindungsgemäß eine Rohrwaffe mit einer Wiege und einem in der Wiege von einer Ruheposition in eine Rücklaufposition verschiebbar gelagerten Waffenrohr bereitgestellt, umfassend zumindest einen solchen oder wie nachfolgend weitergebildetes Verschlusssystem.

Der Verschlusskeil wird somit durch den Verschlussmechanismus gehalten. Das Laden der Waffe und das Schließen des Verschlusses können somit entkoppelt werden. Der Verschlusskeil kann somit unabhängig vom Laden und Entladen geöffnet gehalten werden.

Dadurch, dass der Verschlusskeil in seiner geöffneten Stellung gesperrt wird, wird erreicht, dass das Schließen des Verschlusskeils vom Vorlauf des Bodenstücks und der daran angeordneten Verschlussmechanik entkoppelt ist. Hierdurch wird erreicht, dass der Verschlusskeil nach dem Öffnen in geöffneter Stellung durch die Verschlussmechanik mit dem Sperrhebel gesperrt wird.

Das Betätigen des Verschlusses, insbesondere das Öffnen des Verschlusses, erfolgt durch das Betätigungselement, das an der Wiege befestigt ist. Beim fortwährenden Schießen wird der Verschluss durch das Betätigungselement geöffnet und gleichzeitig durch den Hebelmechanismus derart betätigt, dass der Verschluss durch den Sperrhebel in seiner geöffneten Stellung sperrbar ist.

Durch Nutzen der Vorlaufbewegung ist ein frühes und schnelles Öffnen des Verschlusskeils möglich.

Vorzugsweise ist das Verschlusssystem ein Waffenrohrverschluss.

In Weiterbildung des Verschlusssystems kann vorgesehen sein, dass die Verschlussmechanik eine mit dem Sperrhebel zusammenwirkende Sperrauflage aufweist, die über einen mit der Sperrauflage gekoppelten, Entsperrmechanismus von dem Sperrhebel entsperrbar ist.

Hierdurch ist es möglich, ein Entsperren des Keils unabhängig von der Vorlaufposition des Bodenstücks zu ermöglichen. Das Entsperren kann unabhängig von der Position der rücklaufenden Masse der Waffe - also Bodenstück und Waffenrohr - realisiert werden. Hierdurch wird erreicht, dass der Verschluss beim eigentlichen Ladevorgang der Patrone solange offenbleibt, bis dieser vollständig beendet ist. Der Verschlusskeil wird erst wieder geschlossen, wenn der Entsperrmechanismus betätigt wurde.

Dies hat insbesondere in Bezug auf Rohrwaffen mit einem automatischen Lader einen positiven Effekt, da nunmehr ein Teil des automatischen Laders das Entsperren und somit das Schließen des Verschlusskeil betätigen kann.

Zudem erreicht ein an dem Waffenrohr angeordneter Rauchabsauger hierdurch eine verbesserte Wirkung.

In Ausgestaltung des Verschlusssystems kann ferner vorgesehen sein, dass der Entsperrmechanismus mit einem Entriegelungsnocken verbunden ist, der in der Bodenstücköffnung angeordnet ist.

Vorzugsweise ist der Entriegelungsnocken durch einen Teil des automatischen Laders, wie einen Patronenladekopf, eine Ladeschale oder eines Ansetzkopfes, betätigbar.

Hierdurch wird erreicht, dass der Entsperrmechanismus unabhängig von dem Ladevorgang durch einen Teil des automatischen Laders, wie einen Patronenladekopf, einer Ladeschale oder einem Ansetzkopf betätigbar ist. Der Entsperrmechanismus wird dabei nicht unmittelbar nach dem Laden der Patrone entsperrt, sondern, erst nachdem ein Teil des automatischen Laders aus dem Verschluss entnommen wurde. Der Verschlusskeil wird erst wieder geschlossen, wenn der Teil des automatischen Laders nach dem eigentlichen Ladevorgang zurückfährt und der Entriegelungsnocken betätigt wird, wodurch der Entsperrmechanismus betätigt wird und dieser den Sperrhebel von der Sperrauflage entsperrt. Vorzugsweise wird dazu der Sperrhebel gedreht, sodass dieser durch die Sperrauflage von dem Sperrhebel entkoppelt wird.

Alternativ kann das Entsperren auch während des Ladevorgangs in der Vorwärts-/Ladebewegung des Patronenladekopfs erfolgen.

Ferner kann alternativ das Entsperren auch mithilfe der Auswerferhebel erfolgen, wenn deren Vorwärtsbewegung beim Ladevorgang mittel eines Hebels den Sperrhebel oder die Sperrauflage betätigt, sodass der Sperrhebel von der Sperrauflage entkoppelt wird und den Verschlusskeil schließt.

Der Verschlusskeil wird vorzugsweise in geöffneter Stellung gefangen, wozu der Sperrhebel durch eine Rückstellfeder über die Sperrauflage gedreht wird und damit blockiert wird.

In vorteilhafter Weiterbildung des Verschlusssystems kann ferner vorgesehen sein, dass der Hebelmechanismus einen Klapphebel umfasst, der mit dem Betätigungselement derart zusammenwirkt, dass der Hebelmechanismus in einer Betätigungsrichtung durch das Betätigungselement betätigbar ist und der Klapphebel in einer der Betätigungsrichtung entgegengesetzten Richtung wegklappbar ist.

Dazu wirkt der Klapphebel mit dem Betätigungselement zusammen.

Hierdurch wird erreicht, dass der Betätigungsnocken den Hebelmechanismus beim Waffenvorlauf betätigt, sodass der Verschlusskeil in seiner geöffneten Stellung verschiebbar ist und in dieser geöffneten Stellung sperrbar ist. Beim Waffenrücklauf hingegen klappt der Klappverschluss weg, sodass eine Betätigung des Hebelmechanismus unterbleibt.

Ferner kann in Ausgestaltung des Verschlusssystems vorgesehen sein, dass das Bodenstück eine Lagerung umfasst, in der das wiegenfeste Führungsstück axialbeweglich gelagert ist.

Hierdurch wird eine axialbewegliche Lagerung des Bodenstücks relativ zur Wiege erreicht. Das wiegenfeste Führungsstück hat dabei die Funktion einer Verdrehsicherung zwischen Bodenstück und Wiege, sodass sich das Bodenstück relativ zur Wiege nicht verdrehen kann, aber dennoch axial verschiebbar ist.

Erfindungsgemäß ist vorgesehen, dass die Verschlussmechanik eine Zahnstange aufweist und der Hebelmechanismus einen Kniehebel umfasst, wobei der Kniehebel eine Koppel, ein Kniegelenk und einen Hebel umfasst, wobei ein Ende des Hebels mit der Zahnstange und ein Ende des Hebels, über das Kniegelenk des Kniehebels, mit dem Sperrhebel gekoppelt ist.

Ferner kann vorgesehen sein, dass die Verschlussmechanik eine Öffnerwelle mit einem Zahnrad aufweist, wobei das Zahnrad mit der Zahnstange in Eingriff steht. Das Zahnrad ist drehfest auf der Öffnerwelle angeordnet.

In Ausgestaltung des Verschlusssystems kann vorgesehen sein, dass die Öffnerwelle einen Öffnerhebel aufweist, der mit dem Verschlusskeil derart zusammenwirkt, dass der Verschlusskeil durch den Öffnerhebel zwischen einer geschlossenen und einer geöffneten Stellung verschiebbar ist.

Der Öffnerhebel ist mit der Öffnerwelle fest verbunden, sodass der Verschlusskeil durch ein Drehen der Öffnerwelle in seiner Stellung verschiebbar ist.

In Weiterbildung des Verschlusssystems kann vorgesehen sein, dass das Betätigungselement derart ausgebildet ist, dass dieses bei einem Vorlauf der Rohrwaffe mit dem Hebelmechanismus derart zusammenwirkt, dass durch diesen, insbesondere im Zusammenspiel mit zumindest der Zahnstange, dem Zahnrad, der Öffnerwelle und dem Öffnerhebel, der Verschlusskeil zwischen der geschlossenen und der geöffneten Stellung verschiebbar ist.

Weiterhin kann vorgesehen sein, dass die Zahnstange mit einer, insbesondere in der Zahnstange angeordneten, Keilschließfeder verbunden ist, durch welche der Verschlusskeil in geöffneter Stellung in Richtung seiner geschlossenen Stellung vorspannbar ist.

Die Keilschließfeder bremst den Verschlusskeil ab, wenn dieser aus der geschlossenen in die geöffnete Stellung verschoben wird und speichert Energie in der geöffneten Stellung. Wird der Keil entsperrt, so stellt die Keilschließfeder die Energie für das Verschieben des Keils von der geöffneten Stellung in die geschlossene Stellung bereit.

Zudem kann vorgesehen sein, dass das Verschlusssystem einen Antrieb, insbesondere einen Linearantrieb, aufweist, der dazu eingerichtet ist, eine axiale Verschiebung zwischen Antrieb und Führungselement zu realisieren, sodass das Betätigungselement in seiner Stellung relativ zu dem Hebelmechanismus durch den Antrieb verschiebbar ist.

Hierdurch ist es möglich, die Verschlussmechanik derart zu betätigen, dass der Verschlusskeil unabhängig von Waffenvorlauf oder -rücklauf zwischen der geschlossenen und der geöffneten Stellung verschiebbar ist.

Durch den Antrieb kann der Verschlusskeil des Verschlusssystems in seiner Ruheposition geöffnet und geschlossen werden. Ferner ist der Verschlusskeil durch den Antrieb in Zwischenpositionen zwischen der geschlossenen und der geöffneten Stellung positionierbar. Diese Zwischenpositionen können angefahren werden, ohne dass es zu Sicherheitsproblemen kommt.

Eine verbesserte Rauchabsaugung durch den Rauchabsauger kann hierdurch gewährleistet werden.

Vorzugsweise sind Antrieb und Betätigungselement derart ausgebildet, dass sich diese von selbst entkoppeln, sobald der Verschlusskeil aufgrund einer Schussabgabe geöffnet wird. Die Verschlussbetätigung durch den Antrieb ist somit von der Vorlaufbewegung der rücklaufenden Masse entkoppelt.

Somit führen ungewollte Zwischenpositionen des Antriebs und des Betätigungselements nicht zu gefährlichen Betriebszuständen oder zu Schäden an der Verschlussbetätigung.

Vorteilhaft ist weiterhin, dass nur ein Antrieb für die Funktionen des Öffnens und Schließens ausgebildet ist. Zudem kann die Funktion des Geschlossenhaltens des Verschlusses nach dem Schuss realisiert werden. Es können alle wesentlichen Funktionen für die Betätigung des Verschlusskeils durch einen Antrieb realisiert werden, wie Öffnen im Vorlauf, Schließen und Öffnen auf Anforderung und/oder Geschlossenhalten nach dem Schuss.

Weiterhin kann der Antrieb derart ausgebildet sein, dass der Verschlusskeil sowohl durch den Betätigungsnocken öffenbar ist, als durch den Antrieb geöffnet und/oder geschlossen werden kann.

Vorzugsweise kann der Betätigungsnocken gegenüber dem Antrieb gefedert und/oder gedämpft werden. Hier kann/können eine Feder und/oder ein Dämpfer an entsprechender Stelle ausgebildet sein. Ferner vorzugsweise ist eine vorgespannte Feder ausgebildet.

Hierdurch können Maximalkräfte reduziert werden und auch entsprechend schwächere handelsübliche Antriebe zum Einsatz kommen.

In Ausgestaltung kann zudem vorgesehen sein, dass das Führungselement als axial am Führungselement verschiebbar angebrachter Führungsschlitten ausgebildet ist, wobei der Führungsschlitten entlang der Führungsschiene axial verschiebbar gelagert ist.

In diesem Fall erfolgt die Betätigung mithilfe des Führungsschlittens, der linear verschieblich auf dem Führungsprofil gelagert ist. Die Stellung des Führungsschlittens wird durch den Antrieb bestimmt. Die übertragbare Kraft wird dabei mithilfe eines Federspeichers begrenzt. An dem Führungsschlitten ist der Betätigungsnocken angeordnet, mit dem der Hebemechanismus betätigt wird.

Ferner kann vorgesehen sein, dass das Führungselement als Führungsprofil mit dem Betätigungselement ausgebildet ist, wobei das Führungsprofil verschiebbar unmittelbar an dem Bodenstück gelagert ist.

Nachfolgend soll die Erfindung anhand von Ausführungsbeispielen mit Bezug auf die Zeichnungen erläutert werden.

Es zeigen:
- Fig. 1: eine schematische perspektivische Darstellung einer Rohrwaffe mit einem erfindungsgemäßen Verschlusssystem gemäß einer ersten Ausführungsform;
- Fig. 2: eine schematische perspektivische Darstellung der Verschlussmechanik des erfindungsgemäßen Verschlusssystems gemäß der ersten Ausführungsform;
- Fig. 3: eine weitere schematische perspektivische Darstellung der Verschlussmechanik des erfindungsgemäßen Verschlusssystems gemäß der ersten Ausführungsform;
- Fig. 4: eine schematische Schnittdarstellung der Verschlussmechanik des erfindungsgemäßen Verschlusssystems gemäß der ersten Ausführungsform
- Fig. 5: eine weitere schematische Schnittdarstellung der Verschlussmechanik des erfindungsgemäßen Verschlusssystems gemäß der ersten Ausführungsform;
- Fig. 6: eine weitere schematische perspektivische Darstellung der Verschlussmechanik des erfindungsgemäßen Verschlusssystems gemäß der ersten Ausführungsform;
- Fig. 7: eine weitere schematische Schnittdarstellung der Verschlussmechanik des erfindungsgemäßen Verschlusssystems gemäß der ersten Ausführungsform;
- Fig. 8: eine weitere schematische perspektivische Darstellung der Verschlussmechanik des erfindungsgemäßen Verschlusssystems gemäß der ersten Ausführungsform;
- Fig. 9: eine weitere schematische Schnittdarstellung der Verschlussmechanik des erfindungsgemäßen Verschlusssystems gemäß der ersten Ausführungsform;
- Fig. 10a: eine schematische perspektivische Darstellung der Bodenstücköffnung mit den Verschlusskeil in geöffneter Stellung;
- Fig.10b: eine weitere schematische perspektivische Darstellung der Bodenstücköffnung mit dem Verschlusskeil in geöffneter Stellung;
- Fig. 11a: eine schematische Seitenansicht der Unterseite des Bodenstücks, wobei der Verschlusskeil in geschlossener Stellung ist;
- Fig. 11b: eine schematische Seitenansicht der Unterseite des Bodenstücks, wobei der Verschlusskeil in geöffneter Stellung ist;
- Fig. 12: ein schematisches Diagramm des Winkels der Öffnerhebels und des Winkels des Auswerferhebels in Bezug auf die Vorlaufbewegung;
- Fig. 13: eine schematische perspektivische Darstellung der Verschlussmechanik des erfindungsgemäßen Verschlusssystems gemäß einer zweiten Ausführungsform; und
- Fig. 14: eine weitere schematische perspektivische Darstellung der Verschlussmechanik des erfindungsgemäßen Verschlusssystems gemäß einer zweiten Ausführungsform.

Fig. 1 zeigt eine schematische perspektivische Darstellung einer Rohrwaffe 1 mit einem erfindungsgemäßen Verschlusssystem 10 gemäß einer ersten Ausführungsform.

Die Rohrwaffe 1 umfasst neben dem Verschlusssystem 10 eine Wiege 40 und ein Waffenrohr 20, das in der Wiege 40 verschiebbar gelagert ist. Das Waffenrohr 20 ist zwischen einer Ruheposition in eine Rücklaufposition verschiebbar in der Wiege 40 gelagert. Am Ende des Waffenrohrs 20 ist der Verschlusssystem 10 angeordnet, der ein Bodenstück 12 aufweist. Zwischen dem Bodenstück 12 und der Wiege 40 sind Rohrbremsen 30 und Rohrvorhohler ausgebildet.

Das Verschlusssystem 10 ist somit für das in der Wiege 40 von einer Ruheposition in eine Rücklaufposition verschiebbar gelagertes Waffenrohr 20 vorgesehen.

Das Verschlusssystem 10 umfasst das Bodenstück 12, umfassend einen zwischen einer geschlossenen und einer geöffneten Stellung verschiebbaren Verschlusskeil 14, eine an dem Bodenstück 12 angebrachte Verschlussmechanik 100 und ein wiegenfestes Führungsstück 105 mit einem Führungselement 110.

Wie in der Fig. 8 gut zu erkennen und nachfolgend im Detail beschrieben, weist das Führungselement 110 ein Betätigungselement 114 zum Betätigen der Verschlussmechanik 100 auf. Die Verschlussmechanik 100 umfasst ferner einen durch das Betätigungselement 114 betätigbaren Hebelmechanismus 150 auf. Ferner umfasst die Verschlussmechanik 100 einen mit dem Hebelmechanismus 150 gekoppelten Sperrhebel 161, wobei der Verschlusskeil 14 in der geöffneten Stellung durch den Sperrhebel 161 sperrbar ist.

Fig. 2 zeigt eine weitere schematische perspektivische vergrößerte Darstellung der Verschlussmechanik 100 des erfindungsgemäßen Verschlusssystems 10 gemäß der ersten Ausführungsform. Das Bodenstück 12 umfasst eine Lagerung 16, in der das wiegenfeste Führungsstück 105 axialbeweglich gelagert ist.

Das Verschlusssystem 10 weist einen Antrieb 130, der insbesondere als Linearantrieb ausgebildet ist, auf. Der Antrieb 130 ist dazu eingerichtet, eine axiale Verschiebung des Betätigungselements 114 in seiner Stellung relativ zu dem Hebelmechanismus 150 zu realisieren.

Gemäß der ersten Ausführungsform ist das Führungselement 110 als axial am Führungselement 110 verschiebbar angebrachter Führungsschlitten 110 ausgebildet. Der Führungsschlitten 110 ist entlang dem Führungsstück 105 axial verschiebbar gelagert.

Fig. 3 zeigt eine weitere schematische perspektivische Darstellung der Verschlussmechanik 100 des erfindungsgemäßen Verschlusssystems 10 gemäß der ersten Ausführungsform, wobei Fig. 3 die Unterseite des Verschlusssystems10 zeigt.

Die Verschlussmechanik 100 weist eine Öffnerwelle 120 mit einem Zahnrad 122 auf, wobei das Zahnrad 122 mit einer Zahnstange 140 der Verschlussmechanik 100 in Eingriff steht. Die Öffnerwelle 120 ist über Lagerungen 124 an der Unterseite des Bodenstücks 12 befestigt und weist einen Öffnerhebel 126 auf. Die Öffnerwelle 120 ist über das Zahnrad antreibbar.

Die Öffnerwelle 120 weist einen Öffnerhebel 126 auf, der mit dem Verschlusskeil 14 derart zusammenwirkt, dass der Verschlusskeil 14 durch den Öffnerhebel 126 zwischen einer geschlossenen und einer geöffneten Stellung verschiebbar ist. Der Öffnerhebel 126 ist dazu drehfest mit der Öffnerwelle 120 verbunden. Fig. 3 zeigt dabei den Verschlusskeil 14 in der geschlossenen Stellung. Zum Öffnen wird der Verschlusskeil 14 aus dieser geschlossenen Stellung nach unten in seine geöffnete Stellung gebracht.

Die Zahnstange 140 ist mit einer in der Zahnstange 140 angeordneten Keilschließfeder 142 verbunden. Durch die Keilschließfeder 120 ist der Verschlusskeil 14 in geöffneter Stellung von der geöffneten Stellung in Richtung seiner geschlossenen Stellung vorspannbar.

Das Verschlusssystem 10 weist ferner ein Auswerfersystem 200 zum Ausziehen von Patronenhülsen oder Patronenböden aus dem Verschlusssystem 10 auf. Das Auswerfersystem 200 umfasst zumindest einen Auswerfer 232 und zumindest einen Auswerferhebel 234, der den Auswerfer 232 betätigt.

Der Auswerferhebel 234 ist drehbeweglich auf der Öffnerwelle 120 gelagert und das Auswerfersystem 200 weist zumindest ein Übertragungselement 240 auf, das eine Drehbewegung des Öffnerhebels 120 auf den Auswerferhebel 234 überträgt.

Das Übertragungselement 240 ist auf einer ersten Achse 243 gelagert, die von der Öffnerwelle 120 beabstandet ist. Die erste Achse 243 ist mit entsprechenden Lagern an der Unterseite des Bodenstücks 12 befestigt, welche die Achse 243 lagern.

An einem Ende 241a des Übertragungselements 240 ist zumindest eine erste Kontaktrolle zum Kontakt mit dem Öffnerhebel 126 angeordnet. Ferner ist zumindest eine zweite Kontaktrolle 244 zum Kontakt mit dem zumindest einen Auswerferhebel 234 an dem ersten Ende 241a des Übertragungselements 240 angeordnet
Die zumindest eine erste Kontaktrolle und die zumindest eine zweite Kontaktrolle 244 sind auf einer gemeinsamen zweiten Achse 246 angeordnet.

Das Auswerfersystem 230 weist zumindest ein Vorspannelement 250 auf, dass das Übertragungselement 240 gegenüber dem zumindest einen Auswerferhebel 234 vorspannt. Gemäß der Ausführungsform handelt es sich bei dem Vorspannelement 250 um eine Feder, die an einem zweiten Ende 241b des Übertragungselements 240 angeordnet ist.

Das Übertragungselement 240 ist in Form eines Hebels ausgebildet. Das erste Ende 241a weist zwei gabelartige Vorsprünge auf, an denen die Achse 246 angeordnet ist. Das zweite Ende 241b ist an der entgegengesetzten Seite des Übertragungselements 240 angeordnet und gegenüber dem ersten Ende 241a abgewinkelt.

In Fig.1 ist erkennbar, dass zwei Auswerferhebel 234 ausgebildet sind, für die jeweils eine zweite Kontaktrolle 244 ausgebildet ist.

Fig. 4 zeigt eine schematische Schnittdarstellung der Verschlussmechanik 100 des erfindungsgemäßen Verschlusssystems 10 gemäß der ersten Ausführungsform. Gemäß Fig. 4 ist zu erkennen, dass die Verschlussmechanik 100 eine Zahnstange 140 aufweist und der Hebelmechanismus 150 einen Kniehebel 151 umfasst.

Der Kniehebel 151 weist eine Koppel 152 und einen Hebel 154 auf. Ein Ende des Hebels 154 ist mit der Zahnstange 140 und ein Ende des Hebel 154 ist über ein Kniegelenk 153 des Kniehebels 151 mit dem Sperrhebel 161 gekoppelt, wie beispielsweise aus Fig. 4 bis 6 zu erkennen ist.

Fig. 5 zeigt eine weitere schematische Schnittdarstellung der Verschlussmechanik 100 des erfindungsgemäßen Verschlusssystems 10 gemäß der ersten Ausführungsform.

Die Verschlussmechanik 100 weist eine mit dem Sperrhebel 161 zusammenwirkende Sperrauflage 160 auf. Die Sperrauflage 160 ist über einen mit der Sperrauflage 160 gekoppelten, Entsperrmechanismus 162 von dem Sperrhebel 161 entsperrbar.

Fig. 6 zeigt eine weitere schematische perspektivische Darstellung der Verschlussmechanik 100 des erfindungsgemäßen Verschlusssystems 10 gemäß der ersten Ausführungsform. Aus Fig. 6 ist zuerkennen, dass der Hebelmechanismus 150 einen Klapphebel 156 umfasst. Der Hebelmechanismus 150 ist über den Klapphebel 156 in einer Betätigungsrichtung durch das Betätigungselement 114 betätigbar. In einer der Betätigungsrichtung entgegengesetzten Richtung ist der Klapphebel 156 wegklappbar.

In den Fig.4 bis 6 ist dargestellt, dass das Betätigungselement 114 derart ausgebildet ist, dass dieses bei einem Vorlauf der Rohrwaffe 1 mit dem Hebelmechanismus 150 derart zusammenwirkt, dass durch diesen, insbesondere in Wirkverbindung mit zumindest der Zahnstange 140, dem Zahnrad 122, der Öffnerwelle 122 und dem Öffnerhebel 126, der Verschlusskeil 14 zwischen der geschlossenen und der geöffneten Stellung verschiebbar ist.

Fig. 7 zeigt weitere eine schematische Schnittdarstellung der Verschlussmechanik 100 des erfindungsgemäßen Verschlusssystems 10 gemäß der ersten Ausführungsform.

Fig. 8 zeigt eine weitere schematische perspektivische Darstellung der Verschlussmechanik 100 des erfindungsgemäßen Verschlusssystems 10 gemäß der ersten Ausführungsform.

Fig. 9 zeigt weiter eine schematische Schnittdarstellung der Verschlussmechanik des erfindungsgemäßen Verschlusssystems 10 gemäß der ersten Ausführungsform, wobei der Teil des Bodenstücks 12 in Schnittdarstellung gezeigt ist, der die Sperrklinke 160 durch den Entsperrmechanismus 162 und ein Verbindungselement 164 mit dem hinteren Bereich des Bodenstücks 12 verbindet, in dem sich die Bodenstücköffnung 13 befindet.

Fig. 10a und 10b zeigen jeweils eine schematische perspektivische Darstellung der Bodenstücköffnung 13 mit dem Verschlusskeil 14 in geöffneter Stellung mit geöffnetem Patronenlager 11. Der Verschlusskeil 14 befindet sich in geöffneter Stellung und der Auswerfer 232 ist gut sichtbar. Die in der Fig. 11b gezeigte Ansicht zeigt den Auswerfer 236 nach dem Auswerfen eines Patronenbodens oder einer Patronenhülse. Der Entsperrmechanismus 162 ist mit einem Entriegelungsnocken 168 verbunden, der in der Bodenstücköffnung 13 angeordnet ist.

Fig.11a zeigt eine schematische Seitenansicht des Auswerfersystems 200 des erfindungsgemäßen Verschlusssystems 10, wobei sich der Verschlusskeil 14 in geschlossener Stellung befindet. Fig. 11b zeigt eine schematische Seitenansicht des Auswerfersystems 200 des erfindungsgemäßen Verschlusssystems 10 gemäß Fig. 11a, wobei sich der Verschlusskeil 14 in geöffneter Stellung befindet.

Der zumindest eine Auswerferhebel 137 weist einen ersten Hebelarm 236 mit einer bogenförmigen Kontaktfläche 238 auf, die dauerhaft mit der zumindest einen zweiten Kontaktrolle 244 in Kontakt steht.

Weiterhin weist der Auswerferhebel 137 einen zweiten Hebelarm auf. Der zweite Hebelarm dient dazu, den Auswerfer 137 zu betätigen.

Die Kontaktfläche 238 des ersten Hebelarms 236 ist im Wesentlichen konkav ausgebildet, sodass der Drehwinkel der Drehbewegung des Auswerferhebel 127 gegenüber dem Drehwinkel der Drehbewegung des Öffnerhebels 126, beim Öffnen des Verschlusssystems 10 eine progressive Kennlinie beschreibt.

Der Öffnerhebel 126 ist derart ausgebildet, dass dieser in der geöffneten Stellung des Verschlusssystems 10 nicht mit der ersten Kontaktrolle in Kontakt steht und die erste Kontaktrolle im Laufe des Öffnungsvorgangs mit dem Öffnerhebel 126 in Kontakt bringbar ist.

Wie in Fig. 11a und Fig. 11b zu erkennen, weist der Öffnerhebel 126 einen Vorsprung mit einer Kontaktfläche 223 auf, welche mit der ersten Kontaktrolle in Kontakt bringbar ist. Die Kontaktfläche 223 des Öffnerhebels 126 ist im Wesentlichen plan.

Fig. 12 zeigt ein schematisches Diagramm des Drehwinkels des Öffnerhebels 126 und des Drehwinkels der Auswerferhebels 127 in Bezug auf die Vorlaufbewegung. Das Diagramm zeigt, dass in Bezug auf die Vorlaufbewegung sich der Drehwinkel der Öffnerwelle 20 linear verändert und der Drehwinkel des Auswerfers 232 eine progressive Kennlinie beschreibt.

Fig. 13 zeigt eine schematische perspektivische Darstellung der Verschlussmechanik 100 des erfindungsgemäßen Verschlusssystems 10 gemäß einer zweiten Ausführungsform. Gemäß der zweiten Ausführungsform der Erfindung ist das Führungselement als Führungsprofil 110' ausgebildet. Das Führungsprofil 110' umfasst unmittelbar das Betätigungselement 114. Das Führungsprofil 110' ist verschiebbar unmittelbar an dem Bodenstück 12 gelagert und verschiebbar an dem Wiegenrohr.

Fig. 14 zeigt eine weitere schematische perspektivische Darstellung der Verschlussmechanik 100 des erfindungsgemäßen Verschlusssystems 10 gemäß einer zweiten Ausführungsform. Wie in Fig. 14 dargestellt, ist das Betätigungselement 114 Teil des Führungsprofils 110'. Das Betätigungselement ist dabei als ein sich von dem Führungsprofil nach unten erstreckender Vorsprung ausgebildet.

Die Betätigung kann durch den wiegenfesten Linearantrieb an dem nach unten sich erstreckenden Vorsprung erfolgen.

Ferner ist ein kraftbegrenzendes Federelement offenbart.

### BEZUGSZEICHENLISTE

- 1: Rohrwaffe
- 10: Verschlusssystem
- 12: Bodenstück
- 13: Bodenstücköffnung
- 14: Verschlusskeil
- 16: Lagerung
- 20: Waffenrohr
- 23: Öffnerhebelkontaktfläche
- 30: Rohrbremse
- 40: Wiege
- 100: Verschlussmechanik
- 105: Führungsstück
- 110: Führungsschlitten
- 110': Führungsprofil
- 112: Federspeicher
- 114: Betätigungselement
- 114': Betätigungselement
- 120: Öffnerwelle
- 122: Zahnrad
- 124: Lager der Öffnerwelle
- 126: Öffnerhebel
- 127: Auswerferhebel
- 130: Antrieb
- 140: Zahnstange
- 142: Keilschließfeder
- 150: Hebelmechanismus
- 151: Kniehebel
- 152: Koppel
- 153: Kniegelenk
- 154: Hebel
- 156: Klapphebel
- 158: Rolle
- 160: Sperrauflage
- 161: Sperrhebel
- 162: Entsperrmechanismus
- 163: Rückstellfeder
- 164: Verbindungselement
- 165: Spannfeder des Sperrhebels
- 166: Kopplungselement
- 168: Entriegelungsnocken
- 200: Auswerfersystem
- 223: Kontaktfläche des Öffnerhebels
- 232: Auswerfer
- 236: Hebelarm
- 238: Kontaktfläche
- 240: Übertragungselement
- 241a: erstes Ende
- 243: erste Achse
- 244: zweite Kontaktrolle
- 246: zweite Achse
- 250: Vorspannelement

## Patentansprüche

1. Verschlusssystem (10), für ein in einer Wiege (40) von einer Ruheposition in eine Rücklaufposition verschiebbar gelagertes Waffenrohr (20), umfassend ein Bodenstück (12), umfassend einen zwischen einer geschlossenen und einer geöffneten Stellung verschiebbaren Verschlusskeil (14), eine an dem Bodenstück (12) angebrachte Verschlussmechanik (100) und ein wiegenfestes Führungsstück (105) mit einem Führungselement (110, 110'), wobei das Führungselement (110, 110') ein Betätigungselement (114) zum Betätigen der Verschlussmechanik (100) aufweist, wobei die Verschlussmechanik (100) einen durch das Betätigungselement (114) betätigbaren Hebelmechanismus (150) aufweist, wobei die Verschlussmechanik (100) einen mit dem Hebelmechanismus (150) gekoppelten Sperrhebel (161) aufweist, wobei der Verschlusskeil (14) in der geöffneten Stellung durch den Sperrhebel (161) sperrbar ist, **dadurch gekennzeichnet, dass** die Verschlussmechanik (100) eine Zahnstange (140) aufweist und der Hebelmechanismus (150) einen Kniehebel (151 ) umfasst, wobei der Kniehebel (151) eine Koppel (152), einen Hebel (154) und ein Kniegelenk (153) umfasst, wobei ein Ende des Hebels (154) mit der Zahnstange (140) und ein Ende des Hebels (154), über das Kniegelenk (153) des Kniehebels (151), mit dem Sperrhebel (161) gekoppelt ist.

2. Verschlusssystem (10) nach Anspruch 1 , **dadurch gekennzeichnet, dass** die Verschlussmechanik (100) eine mit dem Sperrhebel (161 ) zusammenwirkende Sperrauflage (160) aufweist, die über einen mit der Sperrauflage (160) gekoppelten Entsperrmechanismus (162) von dem Sperrhebel (161) entsperrbar ist.

3. Verschlusssystem (10) nach Anspruch 2, **dadurch gekennzeichnet, dass** der Entsperrmechanismus (162) mit einem Entriegelungsnocken (168) verbunden ist, der in einer Bodenstücköffnung (13) angeordnet ist.

4. Verschlusssystem (10) nach einem der Ansprüche 1 bis 3, **dadurch gekennzeichnet, dass** der Hebelmechanismus (150) einen Klapphebel (156) umfasst, wobei der Hebelmechanismus (150) in einer Betätigungsrichtung durch das Betätigungselement (114) betätigbar ist und der Klapphebel (156) in einer der Betätigungsrichtung entgegengesetzten Richtung wegklappbar ist.

5. Verschlusssystem (10) nach einem der Ansprüche 1 bis 4, **dadurch gekennzeichnet, dass** das Bodenstück (12) eine Lagerung (16) umfasst, in der das wiegenfeste Führungsstück (105) axialbeweglich gelagert ist.

6. Verschlusssystem (10) nach einem der vorstehenden Ansprüche, **dadurch gekennzeichnet, dass** die Verschlussmechanik (100) eine Öffnerwelle (120) mit einem Zahnrad (122) aufweist, wobei das Zahnrad (122) mit der Zahnstange (140) in Eingriff steht.

7. Verschlusssystem (10) nach Anspruch 6, **dadurch gekennzeichnet, dass** die Öffnerwelle (120) einen Öffnerhebel (126) aufweist, der mit dem Verschlusskeil (14) derart zusammenwirkt, dass der Verschlusskeil (14) durch den Öffnerhebel (126) zwischen einer geschlossenen und einer geöffneten Stellung verschiebbar ist.

8. Verschlusssystem (10) nach Anspruch 7, **dadurch gekennzeichnet, dass** das Betätigungselement (114) derart ausgebildet ist, dass dieses bei einem Vorlauf der Rohrwaffe (1) mit dem Hebelmechanismus (150) derart zusammenwirkt, dass durch diesen, insbesondere in Wirkverbindung mit zumindest der Zahnstange (140), dem Zahnrad (122), der Öffnerwelle (122) und dem Öffnerhebel (126), der Verschlusskeil (14) zwischen der geschlossenen und der geöffneten Stellung verschiebbar ist.

9. Verschlusssystem (10) nach einem der vorstehenden Ansprüche, **dadurch gekennzeichnet, dass** die Zahnstange (140) mit einer, insbesondere in der Zahnstange (140) angeordneten, Keilschließfeder (142) verbunden ist, durch welche der Verschlusskeil (14) in geöffneter Stellung in Richtung seiner geschlossenen Stellung vorspannbar ist.

10. Verschlusssystem (10) nach einem der vorstehenden Ansprüche, **dadurch gekennzeichnet, dass** das Verschlusssystem (10) einen Antrieb (130), insbesondere einen Linearantrieb, aufweist, der dazu eingerichtet ist, eine axiale Verschiebung des Betätigungselements (114) in seiner Stellung relativ zu dem Hebelmechanismus (150) zu realisieren.

11. Verschlusssystem (10) nach einem der vorstehenden Ansprüche, **dadurch gekennzeichnet, dass** das Führungselement (110, 110') als axial am Führungselement (110) verschiebbar angebrachter Führungsschlitten (110) ausgebildet ist, wobei der Führungsschlitten (110) entlang dem Führungsstück (105) axial verschiebbar gelagert ist.

12. Verschlusssystem (10) nach einem der Ansprüche 1 bis 11, **dadurch gekennzeichnet, dass** das Führungselement (110, 110') als Führungsprofil (110') mit dem Betätigungselement (114) ausgebildet ist, wobei das Führungsprofil (110') verschiebbar unmittelbar an dem Bodenstück (12) gelagert ist.

13. Rohrwaffe (1) mit einer Wiege (40) und einem in der Wiege (40) von einer Ruheposition in eine Rücklaufposition verschiebbar gelagerten Waffenrohr (20), umfassend zumindest ein Verschlusssystem (10) nach einem der Ansprüche 1 bis 12.

## Claims

1. A breech system (10) for a weapon barrel (20) that is mounted in a cradle (40) such that it is movable from a rest position to a recoil position, comprising a base piece (12) comprising a breech wedge (14) movable between a closed and open position, a breech mechanism (100) attached to the base piece (12) and a guide piece (105) fixed to the cradle (40) and having a guide element (110, 110'), wherein the guide element (110, 110') has an actuating element (114) for actuating the breech mechanism (100), wherein the breech mechanism (100) has a lever mechanism (150) to be actuated by the actuating element (114), wherein the breech mechanism (100) has a locking lever (161) coupled to the lever mechanism (150), wherein the breech wedge (14) is adapted to be locked in the open position by the locking lever (161), **characterized in that** the breech mechanism (100) has a toothed rack (140) and the lever mechanism (150) comprises a toggle lever (151), wherein the toggle lever (151) comprises a coupler (152), a lever (154) and a toggle joint (153), wherein an end of the lever (154) is coupled to the toothed rack (140) and an end of the lever (154) is coupled to the locking lever (161) via the toggle joint (153) of the toggle lever (151).

2. The breech system (10) according to claim 1, **characterized in that** the breech mechanism (100) has a detent support (160) which interacts with the locking lever (161) and which can be unlocked by the locking lever (161) via an unlocking mechanism (162) coupled to the detent support (160).

3. The breech system (10) according to claim 2, **characterized in that** the unlocking mechanism (162) is connected to an unlocking cam (168) disposed in a base piece opening (13).

4. The breech system (10) according to one of claims 1 to 3, **characterized in that** the lever mechanism (150) comprises a folding lever (156), wherein the lever mechanism (150) can be actuated in an actuation direction by the actuating element (114) and wherein the folding lever (156) can be folded away in a direction opposite to the actuation direction.

5. The breech system (10) according to one of claims 1 to 4, **characterized in that** the base piece (12) comprises a bearing (16) in which the guide piece (105), fixed to the cradle (40), is mounted in an axially movable manner.

6. The breech system (10) according to one of the preceding claims, **characterized in that** the breech mechanism (100) has an opener shaft (120) with a gear wheel (122), wherein the gear wheel (122) is in engagement with the toothed rack (140).

7. The breech system (10) according to claim 6, **characterized in that** the opener shaft (120) has an opener lever (126) which interacts with breech wedge (14) such that breech wedge (14) can be displaced between a closed and open position by the opener lever (126).

8. The breech system (10) according to claim 7, **characterized in that** the actuating element (114) is designed such that it interacts with the lever mechanism (150) when the barrelled weapon (1) advances such that the breech wedge (14) is adapted to be moved between the closed and open position by it, in particular in operative interaction with at least the toothed rack (140), the gear wheel (122), the opener shaft (122) and the opener lever (126).

9. The breech system (10) according to one of the preceding claims, **characterized in that** the toothed rack (140) is connected to a wedge closing spring (142), which in particular is disposed in the toothed rack, and via which the breech wedge (14) is pretensioned in the open position in a direction of its closed position.

10. The breech system (10) according to one of the preceding claims, **characterized in that** the breech system (10) has a drive (130), in particular a linear drive, which is set up to realize an axial movement of the actuating element (114) in its position relative to lever mechanism (150).

11. The breech system (10) according to one of the preceding claims, **characterized in that** the guide element (110, 110') is designed as a guide carriage (110) that is attached axially movable to the guide element (110), wherein the guide carriage (110) is mounted to be axially movable along guide piece (105).

12. The breech system (10) according to one of claims 1 to 11, **characterized in that** the guide element is designed as a guide profile with the actuating element, wherein the guide profile is movably mounted directly on the base piece.

13. A barrelled weapon (1) comprising a cradle (40) and a weapon barrel (20) mounted movable in the cradle (40) such that it is movable from a rest position to a recoil position, comprising at least one breech system (10) according one of claims 1 to 12.

## Revendications

1. Système de culasse (10), pour un tube d'arme (20) logé dans un berceau (40) de manière à pouvoir être déplacé d'une position de repos dans une position de recul, comprenant une pièce de fond (12), comprenant un coin de culasse (14) pouvant être déplacé entre une position fermée et une position ouverte, un mécanisme de culasse (100) monté sur la pièce de fond (12) et une pièce de guidage (105) fixée au berceau avec un élément de guidage (110, 110'), dans lequel l'élément de guidage (110, 110') présente un élément d'actionnement (114) pour actionner le mécanisme de culasse (100), dans lequel le mécanisme de culasse (100) présente un mécanisme à levier (150) pouvant être actionné par l'élément d'actionnement (114), dans lequel le mécanisme de culasse (100) présente un levier de blocage (161) couplé au mécanisme à levier (150), dans lequel le coin de culasse (14) peut être bloqué dans la position ouverte par le levier de blocage (161), **caractérisé en ce que** le mécanisme de culasse (100) présente une crémaillère (140) et le mécanisme à levier (150) comprend un levier à genouillère (151), dans lequel le levier à genouillère (151) comprend une bielle (152), un levier (154) et une articulation à genouillère (153), dans lequel une extrémité du levier (154) est couplée à la crémaillère (140) et une extrémité du levier (154), par l'intermédiaire de l'articulation à genouillère (153) du levier à genouillère (151), au levier de blocage (161).

2. Système de culasse (10) selon la revendication 1, **caractérisé en ce que** le mécanisme de culasse (100) présente un appui de blocage (160) coopérant avec le levier de blocage (161), qui peut être débloqué du levier de blocage (161) par un mécanisme de déblocage (162) couplé à l'appui de blocage (160) .

3. Système de culasse (10) selon la revendication 2, **caractérisé en ce que** le mécanisme de déblocage (162) est relié à une came de déverrouillage (168) qui est disposée dans une ouverture de pièce de fond (13).

4. Système de culasse (10) selon l'une quelconque des revendications 1 à 3, **caractérisé en ce que** le mécanisme à levier (150) comprend un levier rabattable (156), dans lequel le mécanisme à levier (150) peut être actionné dans une direction d'actionnement par l'élément d'actionnement (114) et le levier rabattable (156) peut être rabattu dans une direction opposée à la direction d'actionnement.

5. Système de culasse (10) selon l'une quelconque des revendications 1 à 4, **caractérisé en ce que** la pièce de fond (12) comprend un palier (16) dans lequel la pièce de guidage (105) fixée au berceau est logée mobile axialement.

6. Système de culasse (10) selon l'une quelconque des revendications précédentes, **caractérisé en ce que** le mécanisme de culasse (100) présente un arbre d'ouverture (120) avec une roue dentée (122), dans lequel la roue dentée (122) est en prise avec la crémaillère (140).

7. Système de culasse (10) selon la revendication 6, **caractérisé en ce que** l'arbre d'ouverture (120) présente un levier d'ouverture (126) qui coopère avec le coin de culasse (14) de telle sorte que le coin de culasse (14) peut être déplacé par le levier d'ouverture (126) entre une position fermée et une position ouverte.

8. Système de culasse (10) selon la revendication 7, **caractérisé en ce que** l'élément d'actionnement (114) est réalisé de telle sorte que, lors d'une avance de l'arme à canon (1), celui-ci coopère avec le mécanisme à levier (150) de telle sorte que, grâce à celui-ci, en particulier en liaison fonctionnelle avec au moins la crémaillère (140), la roue dentée (122), l'arbre d'ouverture (122) et le levier d'ouverture (126), le coin de culasse (14) peut être déplacé entre la position fermée et la position ouverte.

9. Système de culasse (10) selon l'une quelconque des revendications précédentes, **caractérisé en ce que** la crémaillère (140) est reliée à un ressort de fermeture à coin (142), disposé en particulier dans la crémaillère (140), grâce auquel le coin de culasse (14) en position ouverte peut être précontraint en direction de sa position fermée.

10. Système de culasse (10) selon l'une quelconque des revendications précédentes, **caractérisé en ce que** le système de culasse (10) présente un entraînement (130), notamment un entraînement linéaire, qui est conçu pour réaliser un déplacement axial de l'élément d'actionnement (114) dans sa position par rapport au mécanisme à levier (150).

11. Système de culasse (10) selon l'une quelconque des revendications précédentes, **caractérisé en ce que** l'élément de guidage (110, 110') est réalisé sous la forme d'un chariot de guidage (110) monté de manière à pouvoir être déplacé axialement sur l'élément de guidage (110), dans lequel le chariot de guidage (110) est logé de manière à pouvoir être déplacé axialement le long de la pièce de guidage (105).

12. Système de culasse (10) selon l'une des revendications 1 à 11, **caractérisé en ce que** l'élément de guidage (110, 110') est réalisé sous la forme d'un profilé de guidage (110') avec l'élément d'actionnement (114), dans lequel le profilé de guidage (110') est logé directement sur la pièce de fond (12) de manière à pouvoir être déplacé.

13. Arme à canon (1) avec un berceau (40) et un tube d'arme (20) logé de manière à pouvoir être déplacé dans le berceau (40) d'une position de repos dans une position de recul, comprenant au moins un système de culasse (10) selon l'une quelconque des revendications 1 à 12.
